# EUROPÄISCHE PATENTSCHRIFT

(11) **EP 1 614 859 B1**
(45) Veröffentlichungstag und Bekanntmachung des Hinweises auf die Patenterteilung: **11.04.2007**
(21) Anmeldenummer: 04015805.7
(22) Anmeldetag: 05.07.2004
(51) Int. Cl.: F01D 5/18, F01D 9/04

(54) **Filmgekühlte Turbinenschaufel**
Film cooled turbine blade
Aube de turbine refroidie par couche d'air

(43) Veröffentlichungstag der Anmeldung: 11.01.2006
(73) Patentinhaber: SIEMENS AKTIENGESELLSCHAFT, 80333 München (DE)
(72) Erfinder: Bolms, Hans-Thomas, Dr., 45481 Mühlheim (DE); Müsgen, Ralf, 45147 Essen (DE)

(56) Entgegenhaltungen:
- EP-A- 0 894 946
- GB-A- 2 310 896
- US-A- 5 496 151
- US-A- 5 779 437
- US-B1- 6 176 676
- PATENT ABSTRACTS OF JAPAN Bd. 0071, Nr. 37 (M-222), 15. Juni 1983 (1983-06-15) & JP 58 051202 A (HITACHI SEISAKUSHO KK), 25. März 1983 (1983-03-25)

## Beschreibung

Die Erfindung bezieht sich auf eine Turbinenschaufel zur Verwendung in einer Gasturbine mit einem Schaufelblatt, das mit einer Anzahl von von einem Kühlmittel durchströmbaren Kühlmittelkanälen versehen ist, wobei von einem im Wesentlichen in Längsrichtung der Turbinenschaufel verlaufenden, zur Vorderkante beabstandeten Kühlmittelkanal im Vorderkantenbereich des Schaufelblatts in Austrittsöffnungen mündende Austrittskanäle abzweigen.

Gasturbinen werden in vielen Bereichen zum Antrieb von Generatoren oder von Arbeitsmaschinen eingesetzt. Dabei wird der Energieinhalt eines Brennstoffs zur Erzeugung einer Rotationsbewegung einer Turbinenwelle benutzt. Der Brennstoff wird dazu in einer Brennkammer verbrannt, wobei von einem Luftverdichter verdichtete Luft zugeführt wird. Das in der Brennkammer durch die Verbrennung des Brennstoffs erzeugte, unter hohem Druck und unter hoher Temperatur stehende Arbeitsmedium wird dabei über eine der Brennkammer nachgeschaltete Turbineneinheit geführt, wo es sich arbeitsleistend entspannt.

Zur Erzeugung der Rotationsbewegung der Turbinenwelle sind dabei an dieser eine Anzahl von üblicherweise in Schaufelgruppen oder Schaufelreihen zusammengefassten Laufschaufeln angeordnet, die über einen Impulsübertrag aus dem Strömungsmedium die Turbinenwelle antreiben. Zur Führung des Strömungsmediums in der Turbineneinheit sind zudem üblicherweise zwischen benachbarten Laufschaufelreihen mit dem Turbinengehäuse verbundene Leitschaufelreihen angeordnet. Die Turbinenschaufeln, insbesondere die Leitschaufeln, weisen dabei üblicherweise zur geeigneten Führung des Arbeitsmediums ein entlang einer Schaufelachse erstrecktes Schaufelblatt auf, an das endseitig zur Befestigung der Turbinenschaufel am jeweiligen Trägerkörper eine sich quer zur Schaufelachse erstreckende Plattform angeformt sein kann. Aber auch am anderen, freien Ende kann eine Plattform oder eine plattformähnliche Ausformung angebracht sein.

Bei der Auslegung derartiger Gasturbinen ist zusätzlich zur erreichbaren Leistung üblicherweise ein besonders hoher Wirkungsgrad ein Auslegungsziel. Eine Erhöhung des Wirkungsgrades lässt sich dabei aus thermodynamischen Gründen grundsätzlich durch eine Erhöhung der Austrittstemperatur erreichen, mit dem das Arbeitsmedium aus der Brennkammer ab- und in die Turbineneinheit einströmt. Daher werden Temperaturen von etwa 1200 °C bis 1300 °C für derartige Gasturbinen angestrebt und auch erreicht.

Bei derartig hohen Temperaturen des Arbeitsmediums sind jedoch die diesem ausgesetzten Komponenten und Bauteile hohen thermischen Belastungen ausgesetzt. Um dennoch bei hoher Zuverlässigkeit eine vergleichsweise lange Lebensdauer der betroffenen Komponenten zu gewährleisten, ist üblicherweise eine Kühlung der betroffenen Komponenten, insbesondere von Lauf- und/oder Leitschaufeln der Turbineneinheit, vorgesehen. Die Turbinenschaufeln sind dabei üblicherweise kühlbar ausgebildet, wobei insbesondere eine wirksame und zuverlässige Kühlung der im besonderen Maße thermisch belasteten Vorderkante der jeweiligen Turbinenschaufel sichergestellt sein soll.

Als Kühlmittel kommt dabei üblicherweise Kühlluft zum Einsatz. Diese wird der jeweiligen Turbinenschaufel üblicherweise in der Art einer offenen Kühlung über eine Anzahl von in das Schaufelblatt oder das Schaufelprofil integrierten Kühlmittelkanälen zugeführt. Von diesen ausgehend durchströmt die Kühlluft in davon abzweigenden Austrittskanälen die jeweils vorgesehenen Bereiche der Turbinenschaufel, wodurch eine konvektive Kühlung des Schaufelinneren und der Schaufelwand erreicht wird. Austrittsseitig sind diese Kanäle offen gelassen, so dass die Kühlluft nach dem Durchströmen der Turbinenschaufel aus den auch als Filmkühllöcher bezeichneten Austrittsöffnungen austritt und einen Kühlluftfilm auf der Oberfläche des Schaufelblattes ausbildet. Durch diesen Kühlluftfilm ist das Material an der Oberfläche vor einem direkten und allzu intensiven Kontakt mit dem mit hoher Geschwindigkeit vorbeiströmenden heißen Arbeitsmedium weitgehend geschützt.

Um im Vorderkantenbereich des Schaufelblatts eine besonders gleichmäßige und effektive Filmkühlung zu ermöglichen, sind die Austrittsöffnungen dort üblicherweise gleichmäßig entlang von mindestens zwei parallel zur Vorderkante ausgerichteten Reihen angeordnet. Die Austrittskanäle sind zudem in der Regel schräg zur Längsrichtung der Turbinenschaufel ausgerichtet, was die Ausbildung des schützenden, an der Oberfläche entlangströmenden Kühlluftfilms unterstützt. Da die Austrittskanäle bei der Herstellung der Turbinenschaufel aus Kostengründen normalerweise erst zum Schluss von außen eingebracht werden, z. B. durch Laserbohrung oder andere Bohrverfahren, und insbesondere im Vorderkantenbereich des Schaufelblattes der Zugang der Bohrinstrumente durch die endseitig angeformten Plattformen oder plattformähnlichen Ausformungen möglicherweise behindert ist, kommt es bzgl. der schrägen Anstellung der Austrittskanäle oftmals an einer etwa mittig zwischen Fußabschnitt und Spitzenabschnitt des jeweiligen Schaufelblatts liegenden Übergangsstelle zu einem Orientierungswechsel. Dies geschieht in der Weise, dass das in einem fußseitigen Teilabschnitt jeder Reihe ausströmende Kühlmittel im Bereich der Austrittsöffnungen eine zum Spitzenabschnitt weisende Geschwindigkeitskomponente besitzt, das in einem daran angrenzenden spitzenseitigen Teilabschnitt jeder Reihe ausströmende Kühlmedium hingegen eine zum Fußabschnitt weisende Geschwindigkeitskomponente aufweist. Mit anderen Worten: Im fußseitigen Teilabschnitt sind die Austrittskanäle in Erstreckungsrichtung der Turbinenschaufel geneigt, wohingegen sie im spitzenseitigen Teilabschnitt entgegen der Erstreckungsrichtung geneigt sind. Eine solche Turbinenschaufel ist aus EP-A-0 894 946 bekannt.

Eine derartige Anordnung der Austrittskanäle kann jedoch auch Nachteile nach sich ziehen. Erfolgt der Wechsel ihrer Orientierung und die damit verbundene Änderung des Abzweigungswinkels gegenüber dem in Längsrichtung verlaufenden, zur Vorderkante korrespondierenden Kühlmittelkanal in einer örtlich gesehen abrupten Weise, so sind an der Übergangsstelle möglicherweise verhältnismäßig große Bereiche zwischen der Vorderkante und dem Kühlmittelkanal nicht von Austrittskanälen durchzogen und daher auch nicht konvektiv gekühlt. Dieser Mangel muss dann gegebenenfalls durch den gezielt vermehrten Einsatz von Kühlluft ausgeglichen werden. Erfolgt die Orientierungsänderung der Austrittskanäle stattdessen vergleichsweise kontinuierlich, so wird im Übergangsbereich die Ausbildung eines an der Oberfläche des Schaufelblatts entlangströmenden Films aus Kühlluft erschwert, da die Kühlluft dort beinahe senkrecht zur Oberfläche aus den Filmkühllöchern austritt und somit die Tendenz besitzt, sich von ihr abzulösen. Auch in diesem Fall muss vermehrt Kühlluft zugeführt werden, was wiederum Verluste im verfügbaren Verdichtermassenstrom bedeutet und den Wirkungsgrad der Gasturbine vermindert.

Der Erfindung liegt daher die Aufgabe zugrunde, eine Turbinenschaufel der oben genannten Art anzugeben, für die mit einfachen Mitteln eine besonders zuverlässige und gleichmäßige Kühlung des Vorderkantenbereiches bei gleichzeitig besonders gering gehaltenem Bedarf an Kühlluft erreichbar ist.

Diese Aufgabe wird erfindungsgemäß gelöst, indem die Übergangsstellen, in denen sich die Orientierung der Austrittskanäle ändert, für je zwei benachbarte Reihen in Längsrichtung gegeneinander versetzt angeordnet sind.

Die Erfindung geht dabei von der Überlegung aus, dass das aus den Austrittsöffnungen im Vorderkantenbereich des Schaufelblatts austretende Kühlmedium zur Bildung eines effektiven Kühlfilms eine möglichst große Geschwindigkeitskomponente parallel zur Oberfläche aufweisen sollte. Aus diesem Grunde sollte die bewährte, schräg zur Längsrichtung verlaufende Ausrichtung der Austrittskanäle beibehalten werden. Im Hinblick auf die bei der Herstellung des Schaufelblatts gegebenen, den Zugang und die Orientierung der Produktionswerkzeuge betreffenden Beschränkungen ist auch weiterhin ein Orientierungswechsel der beschriebenen Art für die in den Austrittsöffnungen mündenden Austrittskanäle entlang jeder der Reihen, in denen die Austrittsöffnungen angeordnet sind, wünschenswert. Andererseits sollten Bereiche mit vergleichsweise stark verminderter Häufigkeitsdichte der Austrittskanäle in der Schaufelwand vermieden werden. Dazu ist auszuschließen, dass die zu benachbarten Reihen gehörigen Lücken oder Zwischenräume im ansonsten vergleichsweise regelmäßigen Verteilungsmuster der Austrittskanäle direkt nebeneinander zu liegen kommen.

Dies wird dadurch erreicht, dass die zugehörigen Übergangsstellen für je zwei benachbarte Reihen in Längsrichtung gegeneinander versetzt angeordnet sind. Die Versetzung bewirkt nämlich gerade eine lokale Verschränkung der zu je zwei benachbarten Reihen gehörigen Austrittskanäle und somit im Hinblick auf die Gesamtheit aller Reihen eine vergleichsweise homogene Verteilung der Austrittskanäle über den gesamten Vorderkantenbereich des Schaufelblatts. Daher ist in diesem Bereich auch eine vergleichsweise gute und effektive konvektive Kühlung des Schaufelinneren gewährleistet, so dass eine örtliche Überbeanspruchung des Materials durch Überhitzung vermieden wird. Gegenüber bekannten Ausführungen kann der Bedarf an Kühlmedium vergleichsweise gering gehalten werden, was sich leistungsförderlich für eine mit derartigen Turbinenschaufeln ausgestattete Gasturbine auswirkt.

Ein für eine effektive Filmkühlung besonders günstiges Strömungsverhalten des austretenden Kühlmediums in der Nähe der Vorderkante in Kombination mit einer guten konvektiven Kühlung der angrenzenden Schaufelwand ist erreichbar, indem die Austrittsöffnungen im gesamten Vorderkantenbereich in einer vorteilhaften Weiterbildung der Erfindung ungefähr gleichmäßig verteilt sind, derart, dass sie auf den Eckpunkten eines gedachten, um die Vorderkante des Schaufelblatts gebogenen, regelmäßigen Gitternetzes liegen. Dies bewirkt eine besonders homogene Benetzung der Schaufeloberfläche mit Kühlmittel.

Die Anstellwinkel der Austrittskanäle gegenüber der Längsrichtung sind für die fußseitigen und spitzenseitigen Teilabschnitte aller Reihen von Austrittsöffnungen vorzugsweise jeweils ungefähr gleich groß. Dabei kann ein für den Effekt der Filmkühlung optimierter Wert, der aus Versuchen oder Berechnungen bekannt ist, eingestellt werden.

Das Konzept der abschnittsweisen Verschränkung benachbarter Filmkühlreihen lässt sich bei beliebig vielen nebeneinander liegenden Reihen anwenden. Da allerdings der Krümmungsradius eines Schaufelblatts in der Umgebung der Vorderkante häufig verhältnismäßig klein ist, können dann nur wenige Reihen von Austrittsöffnungen im Vorderkantenbereich untergebracht werden. Eine gleichmäßige und hinsichtlich des Kühlmittelverbrauchs besonders sparsame Kühlung der Vorderkante lässt sich jedoch bereits in einer bevorzugten Ausgestaltung mit drei Reihen erreichen. Bei dieser Variante sind die zu den beiden äußeren Reihen gehörigen Übergangsstellen in Bezug auf die Längsrichtung zweckmäßigerweise gleich und damit symmetrisch zur mittleren Reihe angeordnet.

Vorteilhafterweise ist die zur mittleren Reihe gehörige Übergangsstelle in diesem Fall gegenüber den beiden äußeren Reihen um drei Austrittsöffnungen verschoben. Bei dieser Wahl liegt einerseits eine verhältnismäßig gute Durchdringung der Schaufelwand im Vorderkantenbereich mit Austrittskanälen vor, andererseits ist der gegenseitige Versatz noch gering genug, so dass sich die im Verschränkungsbereich in gegenläufiger Richtung austretenden Luftströme nur unwesentlich gegenseitig irritieren.

Besonders vorteilhaft ist diese optimierte Anordnung von Filmkühlbohrungen im Fall einer für eine Verwendung in einer Gasturbine vorgesehenen Leitschaufel, die sowohl am fußseitigen als auch am spitzenseitigen Ende von möglicherweise voluminösen und massiven Plattformen abgeschlossen ist, welche den Zugang von Bohrwerkzeugen zur Herstellung der Austrittskanäle in besonderem Maße behindern.

Die mit der Erfindung erzielten Vorteile bestehen insbesondere darin, dass durch die Versetzung der Übergangsstellen, in denen sich die Orientierung der Austrittskanäle in Bezug auf die Längsrichtung ändert, eine mit geringem Aufwand herzustellende Turbinenschaufel angegeben ist, die im Bereich der besonders beanspruchten Vorderkante sowohl auf der Oberfläche durch einen gleichmäßigen Kühlluftfilm als auch im Innenbereich durch Konvektion von Kühlluft in den annähernd homogen und ohne Lücken von größerer Ausdehnung verteilten Austrittskanälen vor übermäßiger Beanspruchung durch Erhitzung während des Betriebs in einer Gasturbine geschützt ist. Dadurch kann Kühlluft eingespart werden, was den Wirkungsgrad der Gasturbine erhöht.

Ein Ausführungsbeispiel der Erfindung wird anhand einer Zeichnung näher erläutert. Darin zeigen:
- FIG 1: eine teilgeschnittene Seitenansicht einer Turbinenschaufel,
- FIG 2: einen Teil-Querschnitt durch die Turbinenschaufel nach FIG 1,
- FIG 3: einen Teil-Längsschnitt durch die Turbinenschaufel nach FIG 1 und
- FIG 4: eine teilgeschnittene Ansicht der Vorderkante der Turbinenschaufel nach FIG 1.

Gleiche Teile sind in allen Figuren mit denselben Bezugszeichen versehen.

Die Turbinenschaufel 2 nach FIG 1 ist als Leitschaufel für eine hier nicht weiter dargestellte Gasturbine ausgebildet. Sie umfasst einen Fußabschnitt 4 und einen Spitzenabschnitt 6 mit dazugehörigen Plattformen 8, 10 und einem dazwischenliegenden, sich in Längsrichtung L erstreckenden Schaufelblatt 12. Das profilierte Schaufelblatt 12 weist eine sich ebenfalls im Wesentlichen in Längsrichtung L erstreckende Vorderkante 14 und eine Hinterkante 16 mit dazwischenliegenden Seitenwänden 18 auf. Die Turbinenschaufel 2 wird über den Fußabschnitt 4 am Innengehäuse der Turbine fixiert, wobei die zugehörige Plattform 8 ein den Strömungsweg des Arbeitsmediums in der Gasturbine begrenzendes Wandelement bildet. Die der Turbinenwelle gegenüberliegende spitzenseitige Plattform 10 bildet eine weitere Begrenzung für das strömende Arbeitsmedium. Die Turbinenschaufel 2 könnte alternativ auch als Laufschaufel ausgebildet sein, die in analoger Weise über eine auch als Schaufelfuß bezeichnete fußseitige Plattform 8 an der Turbinenwelle befestigt ist.

Über eine Anzahl von am unteren Ende des Fußabschnitts 4 angeordneten Einlassöffnungen 20 wird ein Kühlmittel K ins Schaufelinnere eingebracht. Es sind jedoch auch Konzepte bekannt, bei denen die Zuleitung des Kühlmittels K über die spitzenseitige Plattform 10 erfolgt. Üblicherweise handelt es sich beim Kühlmittel K um Kühlluft. Nachdem das Kühlmittel K einen oder mehrere sich an die Einlassöffnungen 20 anschließende Kühlmittelkanäle 22 im Inneren der Turbinenschaufel 2 durchströmt hat, tritt es aus einer Anzahl von auch als Filmkühllöcher bezeichneten, mit den Kühlmittelkanälen 22 korrespondierenden Austrittsöffnungen 24 im Bereich des Schaufelblatts 12 aus. Unterschiedliche Bereiche des Schaufelblattes 12 stellen dabei im Hinblick auf die verschiedenartige thermische und mechanische Belastung sowie die jeweiligen Platzverhältnisse im Schaufelinneren an die Anordnung und die Gestaltung der Filmkühllöcher ganz unterschiedliche Anforderungen. Insbesondere der sich an die Vorderkante 14 des Schaufelblatts 12 unmittelbar anschließende, vergleichsweise stark gekrümmte Vorderkantenbereich 28 bedarf aufgrund einer relativ hohen Belastung einer wirkungsvollen Kühlung.

FIG 2 zeigt den vorderen Bereich des profilierten Schaufelblatts 12 mit dem die Vorderkante 14 umfassenden, verhältnismäßig stark gekrümmten Vorderkantenbereich 28, an den sich Druckseite 30 und Saugseite 32 anschließen. Von einem im Wesentlichen in Längsrichtung L der Turbinenschaufel 2 verlaufenden, zur Vorderkante 14 beabstandeten Kühlmittelkanal 22 zweigen Austrittskanäle 34 von kleinerem Querschnitt ab, welche die Schaufelwand 36 durchdringen und im Vorderkantenbereich 28 in Austrittsöffnungen 24 oder Filmkühllöchern münden. Durch die Durchströmung der Austrittskanäle 34 mit Kühlmittel K wird eine Kühlung der angrenzenden Gebiete der Schaufelwand 36 erreicht. Zu dieser konvektiven Kühlung des Schaufelinneren tritt der durch die aus den Austrittsöffnungen 24 ausströmende Kühlluft verursachte Effekt der Filmkühlung auf der Oberfläche des Schaufelblatts 12 auf. Dabei bildet sich auf der Oberfläche durch die mit verhältnismäßig geringer Geschwindigkeit an ihr entlangströmende Kühlluft gewissermaßen ein Luftpolster bzw. ein Schutzfilm aus, der einen direkten Kontakt der Schaufeloberfläche mit dem eine hohe Strömungsgeschwindigkeit aufweisenden Arbeitsmedium verhindert.

Um einerseits eine gleichmäßige konvektive Kühlung der Schaufelwand 36 zu ermöglichen und andererseits die Ausbildung eines kontinuierlichen Kühlluftfilms zu begünstigen, sind die Austrittsöffnungen 24 im Ausführungsbeispiel entlang von drei parallel zur Vorderkante 14 ausgerichteten Reihen angeordnet, derart, dass sie ein regelmäßiges Gittermuster bilden. Außerdem sind die Austrittskanäle 34 gegenüber der Längsrichtung L der Turbinenschaufel 2 geneigt, so dass sich im Bereich ihrer Austrittsöffnungen 24 für das ausströmende Kühlmittel K ein flacher Austrittswinkel bzgl. der Schaufeloberfläche ergibt. Dies wirkt sich ebenfalls günstig auf die Entstehung eines schützenden Kühlluftfilms aus. Wie man dem Längsschnitt entlang der mittleren Reihe von Austrittsöffnungen 24 gemäß FIG 3 entnehmen kann, existieren die Neigung der Austrittskanäle 34 betreffend zwei unterschiedliche Teilabschnitte. In einem fußseitigen Teilabschnitt 38 der dargestellten Reihe sind sie derart geneigt, dass das aus den Austrittsöffnungen 24 ausströmende Kühlmittel K eine zum Spitzenabschnitt 6 der Turbinenschaufel 2 weisende Geschwindigkeitskomponente besitzt. An einer angrenzenden Übergangsstelle 40 ändert sich die Orientierung der Austrittskanäle 34, so dass das aus dem spitzenseitigen Teilabschnitt 42 der Reihe ausströmende Kühlmittel K eine zum Fußabschnitt 4 gerichtete Geschwindigkeitskomponente aufweist. Dieser Orientierungswechsel ist durch den aufgrund der Plattformen 8, 10 beschränkten Zugang der Bohrwerkzeuge bei der Herstellung der Turbinenschaufel 2 bedingt und zieht das Vorhandensein einer vergleichsweise großen Lücke 44 in der ansonsten gleichmäßig von Austrittskanälen 34 durchzogenen Schaufelwand 36 nach sich. Das eben gesagte gilt sinngemäß für jede der drei im Vorderkantenbereich 28 des Schaufelblatts 12 angeordneten Reihen von Austrittsöffnungen 24.

Die Turbinenschaufel 2 ist für eine besonders zuverlässige Kühlung des Vorderkantenbereiches 28 bei gleichzeitig besonders gering gehaltenem Bedarf an Kühlmittel K spezifisch ausgelegt. Dazu sind die genannten Übergangsstellen 40 in der Art einer abschnittsweise verschränkten Anordnung benachbarter Filmkühlreihen zueinander versetzt positioniert. Die teilgeschnittene perspektivische Ansicht der Vorderkante 14 in FIG 4 zeigt nämlich, dass die zur mittleren Reihe gehörige Übergangsstelle 40, in der sich die Orientierung der Austrittskanäle 34 ändert, gegenüber den beiden äußeren Reihen in Längsrichtung L verschoben ist. Die Verschiebung beträgt hier im Ausführungsbeispiel drei Gitterpunkte. Dadurch sind auch die zu jeweils zwei benachbarten Reihen gehörigen Lücken 44 bezüglich der Austrittskanäle 34 soweit gegeneinander versetzt angeordnet, dass im gesamten Verschränkungsgebiet 46 insgesamt eine vergleichsweise gute Durchdringung der Schaufelwand 36 mit Austrittskanälen 34 und somit auch eine vergleichsweise gute konvektive Kühlung sichergestellt ist. Da auf der anderen Seite die gegenseitige Verschiebung der Übergangsstellen 40 nicht wesentlich größer als das zu diesem Zweck notwendige Mindestmaß gewählt ist, wird auch die Verwirbelung des auf der Oberfläche strömenden Kühlluftfilms aufgrund der in diesem Abschnitt gegeneinander gerichteten Luftströme auf ein notwendiges Minimum beschränkt.

Damit ist eine sowohl hinsichtlich der konvektiven Kühlung der Schaufelwand 36 als auch hinsichtlich der Filmkühlung auf der Oberfläche optimierte Anordnung von Austrittskanälen 34 und zugehörigen Austrittsöffnungen 24 geschaffen, die sich gegenüber den bekannten Lösungen durch einen verringerten Verbrauch von Kühlmittel K auszeichnet und somit den Wirkungsgrad einer mit derartigen Turbinenschaufeln 2 ausgestatteten Gasturbine erhöht.

## Patentansprüche

1. Turbinenschaufel (2) mit einem Fußabschnitt (4), einem Spitzenabschnitt (6) und einem Schaufelblatt (12), das mit einer Anzahl von von einem Kühlmittel (K) durchströmbaren Kühlmittelkanälen (22) versehen ist, wobei von einem im Wesentlichen in Längsrichtung (L) der Turbinenschaufel (2) verlaufenden, zur Vorderkante (14) beabstandeten Kühlmittelkanal (22) im Vorderkantenbereich (28) des Schaufelblatts (12) in Austrittsöffnungen (24) mündende Austrittskanäle (34) abzweigen, wobei die Austrittsöffnungen (24) entlang von mindestens zwei im Wesentlichen parallel zur Vorderkante (14) ausgerichteten Reihen angeordnet sind, und wobei die Austrittskanäle (34) im Bereich ihrer jeweiligen Austrittsöffnung (24) schräg zur Längsrichtung (L) der Turbinenschaufel (2) ausgerichtet sind, derart, dass das in einem fußseitigen Teilabschnitt (38) jeder Reihe ausströmende Kühlmittel (K) im Bereich der Austrittsöffnungen (24) eine zum Spitzenabschnitt (6) der Turbinenschaufel (2) weisende Geschwindigkeitskomponente besitzt, und das in einem daran angrenzenden spitzenseitigen Teilabschnitt (42) jeder Reihe ausströmende Kühlmittel (K) eine zum Fußabschnitt (4) weisende Geschwindigkeitskomponente aufweist,
**dadurch gekennzeichnet, dass**
die Übergangsstellen (40), in denen sich die Orientierung der Austrittskanäle (34) ändert, für je zwei benachbarte Reihen in Längsrichtung (L) gegeneinander versetzt angeordnet sind.

2. Turbinenschaufel (2) nach Anspruch 1,
**dadurch gekennzeichnet, dass**
die Austrittsöffnungen (24) im Vorderkantenbereich (28) ungefähr auf den Gitterpunkten eines regelmäßigen Gitternetzes liegen.

3. Turbinenschaufel (2) nach Anspruch 1 oder 2,
**dadurch gekennzeichnet, dass**
die Anstellwinkel der Austrittskanäle (34) gegenüber der Längsrichtung (L) für die fußseitigen und die spitzenseitigen Teilabschnitte (38, 42) aller Reihen von Austrittsöffnungen (24) jeweils ungefähr gleich groß sind.

4. Turbinenschaufel (2) nach Anspruch 3,
mit zumindest drei Reihen von Austrittsöffnungen (24),
**dadurch gekennzeichnet, dass**
die zu den beiden äußeren Reihen gehörigen Übergangsstellen (40) in Bezug auf die Längsrichtung (L) gleich angeordnet sind.

5. Turbinenschaufel (2) nach Anspruch 4,
**dadurch gekennzeichnet, dass**
die zur mittleren Reihe gehörige Übergangsstelle (40) gegenüber den beiden äußeren Reihen um drei Austrittsöffnungen (24) verschoben ist.

6. Turbinenschaufel (2) nach einem der Ansprüche 1 bis 5,
**dadurch gekennzeichnet, dass**
sie als Leitschaufel ausgeführt ist.

7. Gasturbine,
**dadurch gekennzeichnet, dass**
mindestens eine der Turbinenschaufeln (2) nach einem der Ansprüche 1 bis 6 ausgeführt ist.

## Claims

1. Turbine blade (2), with a root section (4), with a tip section (6) and with a blade leaf (12) which is provided with a number of coolant ducts (22) through which a coolant (K) is capable of flowing, whereas from a coolant duct (22) running essentially in the longitudinal direction (L) of the turbine blade (2) and spaced apart from the leading edge (14), outlet ducts (34) which issue in outlet ports (24), are branching off, in the leading edge region (28) of the blade leaf (12), the outlet ports (24) being arranged along at least two rows oriented essentially parallel to the leading edge (14), and the outlet ducts (34) being oriented, in the region of their respective outlet port (24), obliquely with respect to the longitudinal direction (L) of the turbine blade (2), in such a way that the coolant (K) flowing out in a root-side subsection (38) of each row possesses, in the region of the outlet ports (24), a velocity component pointing toward the tip section (6) of the turbine blade (2), and the coolant (K) flowing out in a tip-side subsection (42), contiguous thereto, of each row has a velocity component pointing toward the root section (4),
**characterized in that** the transitional points (40) at which the orientation of the outlet ducts (34) changes are arranged so as to be offset relative to one another in the longitudinal direction (L) in each case for two adjacent rows.

2. Turbine blade (2) according to claim 1, **characterized in that** the outlet ports (24) in the leading edge region (28) lie approximately on the grid dots of a regular grid.

3. Turbine blade (2) according to claim 1 or 2, **characterized in that** the angles of incidence of the outlet ducts (34) with respect to the longitudinal direction (L) are in each case approximately identical for the root-side and the tip-side subsections (38, 42) of all the rows of outlet ports (24).

4. Turbine blade (2) according to claim 3, with at least three rows of outlet ports (24), **characterized in that** the transitional points (40) belonging to the two outer rows are arranged identically with respect to the longitudinal direction (L).

5. Turbine blade (2) according to claim 4, **characterized in that** the transitional point (40) belonging to the middle row is displaced with respect to the two outer rows by the amount of three outlet ports (24).

6. Turbine blade (2) according to one of claims 1 to 5, **characterized in that** it is designed as a guide vane.

7. Gas turbine, **characterized in that** at least one of the turbine blades (2) is designed according to one of claims 1 to 6.

## Revendications

1. Aube (2) de turbine ayant une partie (4) d'emplanture, une partie (6) de pointe et une lame (12) d'aube qui est munie d'un certain nombre de canaux (22) dans lesquels peut passer du fluide (K) de refroidissement, dans laquelle d'un canal (22) pour du fluide de refroidissement s'étendant sensiblement dans la direction (L) longitudinale de l'aube (2) de turbine et à distance du bord (14) avant bifurquent dans la partie (28) du bord avant de lame (12) d'aube bifurquent des canaux (34) de sortie débouchant dans des ouvertures (24) de sortie, les ouvertures (24) de sortie étant disposées le long d'au moins deux rangées sensiblement parallèles au bord (14) avant et les canaux (34) de sortie étant inclinés dans la partie de leurs ouvertures (24) respectives de sortie par rapport à la direction (L) longitudinale de l'aube (2) de turbine de façon à ce que le fluide (K) de refroidissement sortant dans la partie (38) du côté emplanture de chaque rangée ait dans la partie des ouvertures (24) de sortie une composante de vitesse dirigée vers la partie (6) de pointe de l'aube (2) de turbine et le fluide (K) de refroidissement sortant dans une partie (42) de chaque rangée du côté de la pointe qui en est voisine ait une composante de vitesse dirigée vers la partie (4) d'emplanture,
**caractérisée en ce que**
les points de transition, où l'orientation des canaux (34) de sortie se modifie, sont décalés l'un par rapport à l'autre dans la direction (L) longitudinale pour deux rangées voisines, respectivement.

2. Aube (2) de turbine suivant la revendication 1,
**caractérisée en ce que**
les ouvertures (24) de sortie sont dans la partie (28) du bord avant à peu près sur les points d'un réseau régulier.

3. Aube (2) de turbine suivant la revendication 1 ou 2,
**caractérisée en ce que**
les angles d'incidence des canaux (34) de sortie par rapport à la direction (L) longitudinale pour les parties (38, 42) du côté de l'emplanture et du côté de la pointe de toutes les rangées des ouvertures (24) de sortie sont, respectivement, à peu près égaux.

4. Aube (2) de turbine suivant la revendication 3,
comprenant au moins trois rangées d'ouvertures (24) de sortie ;
**caractérisée en ce que**
les points (40) de transition appartenant aux deux rangées extérieures sont disposés pareillement par rapport à la direction (L) longitudinale.

5. Aube (2) de turbine suivant la revendication 4,
**caractérisée en ce que**
le point (40) de transition appartenant à la rangée médiane est décalé de trois ouvertures (24) de sortie par rapport aux deux rangées extérieures.

6. Aube (2) de turbine suivant l'une des revendications 1 à 5,
**caractérisée en ce qu'**elle est réalisée en aube directrice.

7. Turbine à gaz,
**caractérisée en ce qu'**au moins l'une des aubes (2) de la turbine est réalisée suivant l'une des revendications 1 à 6.
